# EUROPÄISCHE PATENTSCHRIFT

(11) **EP 2 592 198 B1**
(45) Veröffentlichungstag und Bekanntmachung des Hinweises auf die Patenterteilung: **06.03.2019**
(21) Anmeldenummer: 12189204.6
(22) Anmeldetag: 19.10.2012
(51) Int. Cl.: E04F 13/06, E04F 19/06

(54) **Kanten-Profil für Fassadenelemente**
Edge profile for facade elements
Profilé d'angle pour éléments de façade

(30) Priorität: 10.11.2011 DE 102011118241
(43) Veröffentlichungstag der Anmeldung: 15.05.2013
(73) Patentinhaber: Protektorwerk Florenz Maisch GmbH & Co. KG, 76571 Gaggenau (DE)
(72) Erfinder: Giambalvo, Salvatore, 76593 Gernsbach (DE)
(74) Vertreter: Manitz Finsterwald Patentanwälte PartmbB

(56) Entgegenhaltungen:
- DE-U- 1 959 308
- DE-U1- 9 016 148
- DE-U1- 20 300 424
- JP-A- H08 246 655
- JP-A- H10 280 641
- JP-A- 2008 095 480

## Beschreibung

Die vorliegende Erfindung betrifft ein Kanten-Profil für Fassadenelemente, mit wenigstens einer sich in einer Längsrichtung erstreckenden Kantenabschlussfläche zum Abdecken einer Kante eines Fassadenelements und wenigstens einer gegenüber der Kantenabschlussfläche abgewinkelten Schenkelfläche.

Bei der Fassadengestaltung von Gebäuden werden meist platten- oder tafelartige Fassadenelemente mittels einer Unterkonstruktion an der Gebäudewand befestigt. Auf dem Fachgebiet unterscheidet man hierbei zwischen lediglich vorgehängten und sowohl vorgehängten als auch hinterlüfteten Fassaden. Bei beiden Fassadenvarianten dienen Kanten-Profile der genannten Art dazu, die Schnittkanten der Fassadentafeln abzudecken und einen sauberen Abschluss zu bilden. Im montierten Zustand liegt ein Fassadenelement mit einer Flachseite an der Schenkelfläche des Kanten-Profils an und ist vorzugsweise an dieser befestigt. Kanten-Profile für Fassadenelemente können insbesondere aus PVC oder aus Aluminium gefertigt sein.

Gängige Kanten-Profile für Fassadenelemente weisen eine glatte Schenkelfläche auf, die im montierten Zustand vollflächig an der Flachseite des betreffenden Fassadenelements anliegt. Dabei besteht das Problem, dass von außen in den Kontaktbereich zwischen Schenkelfläche und Fassadenelement eindringendes Wasser oder in diesem Bereich entstehendes Kondenswasser zu einer unerwünschten Feuchtigkeitsansammlung führt.

Die DE 90 16 148 U1 offenbart eine Kantenprofilleiste mit abgewinkelten Schenkeln, die jeweils mit zwei parallelen Nuten versehen sind.

In der DE 203 00 424 U1 ist ein Eckkantenschutz für Treppenkanten offenbart, der eine an der Oberseite einer Treppenstufe befestigbare Bodenplatte als Auflagefläche für einen Treppenbelag aufweist. Die Oberseite der Bodenplatte ist profiliert, um ein rutschfreies Aufliegen des Treppenbelags zu gewährleisten.

Es ist eine Aufgabe der Erfindung, bei der Fassadengestaltung mittels Fassadenelementen und Kanten-Profilen einer Feuchtigkeitsbildung entgegenzuwirken.

Die Lösung der Aufgabe erfolgt durch ein Kanten-Profil mit den Merkmalen des Anspruchs 1.

Bei einem erfindungsgemäßen Kanten-Profil weist die Schenkelfläche eine Anordnung aus mehreren einander abwechselnden, parallel zu der Längsrichtung verlaufenden Erhebungen und Vertiefungen auf, wobei die Erhebungen eine Auflagefläche für das Fassadenelement definieren, welche sich über einen Großteil der Schenkelfläche hinweg erstreckt. Mit anderen Worten ist ein beträchtlicher Teil der Schenkelfläche nicht glatt, sondern in Längsrichtung geriffelt oder gewellt. Da die Kanten-Profile üblicherweise in vertikaler Richtung an einer Innenecke oder einer Außenecke des betreffenden Gebäudes montiert werden, sind die Erhebungen und Vertiefungen bei montiertem Kanten-Profil ebenfalls vertikal ausgerichtet. Eindringendes Wasser kann in den hinter der Rückseite des Fassadenelements befindlichen Rillen gut ablaufen, so dass es nicht bis zur Hinterlüftungsebene oder Dämmebene gelangt. Somit wird einer unerwünschten Feuchtigkeitsbildung an der Fassadenkonstruktion entgegengewirkt. Weiterhin wird durch die Riffelung eine zusätzliche Hinterlüftungszone geschaffen, welche einen vorteilhaften Trocknungseffekt bietet.

Zugleich besteht über einen Großteil der Schenkelfläche hinweg eine gute Abstützung für das Fassadenelement, da die Erhebungen - genauer gesagt deren Hochpunkte oder Hochflächen - eine einheitliche Auflagefläche definieren. Im Falle von Fassadenplatten ist die Auflagefläche eben. Ungünstige Biegemomente werden somit vermieden, so dass es nicht zu einem so genannten Aufschüsseln oder gar Brechen des Fassadenelements kommen kann.

Erfindungsgemäß weist die Schenkelfläche abseits der Anordnung aus Erhebungen und Vertiefungen wenigstens eine im Wesentlichen glatte Stützfläche auf, welche gemeinsam mit den Erhebungen die Auflagefläche definiert. Durch eine derartige glatte Stützfläche kann eine höhere Steifigkeit des Kanten-Profils erzielt werden. Konkret wirkt die glatte Stützfläche wie ein Zugband oder Versteifungsband.

Weiterhin sieht die Erfindung vor, dass an der Stützfläche wenigstens eine sich in Längsrichtung erstreckende Rippe für einen dichtenden Eingriff mit dem Fassadenelement vorgesehen ist. Durch eine derartige Rippe oder Anordnung von Rippen kann eine zusätzliche Abdichtung erreicht und so das Eindringen von Wasser in den Bereich zwischen Kanten-Profil und Fassadenelement verringert werden.

Weiterbildungen der Erfindung sind in den abhängigen Ansprüchen, der Beschreibung sowie der beigefügten Zeichnung angegeben.

Die Auflagefläche kann sich über wenigstens ca. 40 %, bevorzugt wenigstens ca. 50 % und besonders bevorzugt wenigstens ca. 60 % der Schenkelfläche hinweg erstrecken. Sollte es die Anwendung erfordern, so ist es grundsätzlich auch möglich, dass sich die Auflagefläche über mehr als ca. 60 % der Schenkelfläche, bevorzugt über mehr als ca. 70 % oder sogar ca. 80 % der Schenkelfläche, erstreckt. Eine derartige Dimensionierung des geriffelten oder gewellten Bereichs gewährleistet eine ausreichend stabile Abstützung für das Fassadenelement ohne die Gefahr einer Aufschüsselung.

Die Anordnung aus Erhebungen und Vertiefungen kann sich insbesondere bis zu einem Umgebungsbereich der Kantenabschlussfläche erstrecken. Dies ermöglicht eine besonders wirksame Feuchtigkeitsverringerung.

Die Erhebungen können einen trapezförmigen, einen dreieckigen oder einen runden Querschnitt aufweisen. Im Allgemeinen richtet sich die bevorzugte Querschnittsform nach den Vorgaben der jeweiligen Anwendung. Trapezförmige Erhebungen haben den Vorteil, dass insgesamt eine relativ große Auflagefläche für das Fassadenelement zur Verfügung steht. Erhebungen mit dreieckigem Querschnitt stellen wiederum eine besonders große Zone für den Wasserablauf bereit. Zudem kann sich ein Kanten-Profil mit dreieckigen Erhebungen an der Schenkelfläche bis zu einem gewissen Grad in das Material des Fassadenelements einkrallen und somit die Stabilität der Gesamtkonstruktion erhöhen. Vorzugsweise weisen die Erhebungen und/oder die Vertiefungen eine einheitliche Querschnittsform auf. Es ist jedoch auch möglich, dass an einem Kanten-Profil Erhebungen bzw. Vertiefungen mit unterschiedlicher Querschnittsform miteinander kombiniert sind.

Die Erhebungen können um höchstens ca. 2 mm, bevorzugt um höchstens ca. 1 mm, gegenüber den Vertiefungen vorspringen. Dies gewährleistet eine ausreichende Stabilität. Im Allgemeinen muss zusätzlich sichergestellt sein, dass die Erhebungen um einen gewissen Mindestbetrag von ca. 0,1 mm gegenüber den Vertiefungen vorspringen, um ein zuverlässiges Abfließen und/oder Verdunsten von eingedrungenem Wasser zu ermöglichen.

Weiterhin kann sich die Anordnung aus Erhebungen und Vertiefungen über wenigstens einen Befestigungsabschnitt der Schenkelfläche hinweg erstrecken, welcher zum Anbringen des Fassadenelements an der Schenkelfläche vorgesehen ist. Bei der Montage wird das Fassadenelement somit im Bereich des Befestigungsabschnitts direkt gegen die Auflagefläche gedrückt, so dass keine unerwünschten Verspannungen auftreten können.

Gemäß einer Ausgestaltung der Erfindung sind zwei, insbesondere rechtwinklig zueinander ausgerichtete, Kantenabschlussflächen und jeweilige, gegenüber diesen abgewinkelte, Schenkelflächen vorgesehen, wobei beide Schenkelflächen eine Anordnung aus Erhebungen und Vertiefungen aufweisen. Derartige Kanten-Profile können in die Außenecken oder Innenecken an Gebäudewänden zwischen zwei Fassadenelementen eingesetzt werden.

Die Rippe kann höchstens ca. 0,5 mm und bevorzugt höchstens ca. 0,25 mm hoch sein. Dadurch dass die Rippe relativ niedrig ausgeführt ist, wird ein unerwünschtes Verbiegen des Fassadenelements vermieden.

Gemäß einer weiteren Ausführungsform der Erfindung ist die Stützfläche an einem von der Kantenabschlussfläche abgewandten Randbereich der Schenkelfläche angeordnet. Dies hat sich hinsichtlich der Stabilität und der Dichtwirkung als günstig erwiesen.

Die Erfindung wird nachfolgend beispielhaft unter Bezugnahme auf die Zeichnungen beschrieben.
- Fig. 1: ist eine perspektivische Darstellung eines Kanten-Profils gemäß einer ersten Ausführungsform der Erfindung.
- Fig. 2: zeigt eine Draufsicht auf das Kanten-Profil gemäß Fig. 1.
- Fig. 3: ist eine vergrößerte Teildarstellung des Kanten-Profils gemäß Fig. 2.
- Fig. 4: ist eine Draufsicht auf ein Kanten-Profil gemäß einer zweiten Ausführungsform der Erfindung.
- Fig. 5: ist eine vergrößerte Teildarstellung des Kanten-Profils gemäß Fig. 4.
- Fig. 6: ist eine Draufsicht auf ein Kanten-Profil gemäß einer dritten Ausführungsform der Erfindung.
- Fig. 7: ist eine vergrößerte Teildarstellung des Kanten-Profils gemäß Fig. 6.
- Fig. 8: ist eine Draufsicht auf ein Kanten-Profil gemäß einer vierten Ausführungsform der Erfindung.
- Fig. 9: ist eine vergrößerte Teildarstellung des Kanten-Profils gemäß Fig. 8.

In Fig. 1 bis 3 ist ein Kanten-Profil 11a gemäß einer ersten Ausführungsform der Erfindung dargestellt. Es ist vorzugsweise aus PVC gefertigt und setzt sich aus einem zentralen Profilstrang 14 mit im Wesentlichen quadratischem Querschnitt sowie zwei von dem Profilstrang 14 abstehenden, flächigen Schenkeln 17 zusammen. An dem Profilstrang 14 sind zwei rechtwinklig zueinander verlaufende Kantenabschlussflächen 15 ausgebildet, wobei die dem Profilstrang 14 zugewandten Führungsflächen 19 der Schenkel 17 gegenüber den Kantenabschlussflächen 15 um 90° abgewinkelt sind. Weiterhin stehen von der den Schenkeln 17 abgewandten Seite der Kantenabschlussflächen 15 jeweilige schmale Einfassungsstreifen 20 ab, welche eine so genannte Schnittkantenüberdeckung bilden. Insgesamt erstreckt sich das Kanten-Profil 11a entlang einer Längsrichtung L, so dass es an der Außenecke einer Gebäudewand montiert werden kann und die Schnittkanten zweier plattenförmiger Fassadentafeln 13 bedeckt. Wie insbesondere aus Fig. 2 hervorgeht, sind die beiden Fassadentafeln 13 im montierten Zustand zwischen die Einfassungsstreifen 20 und die Schenkel 17 eingefügt.

Die Führungsflächen 19 beider Schenkel 17 weisen eine Anordnung aus mehreren einander abwechselnden und parallel zu der Längsrichtung L verlaufenden Erhebungen 21 und Vertiefungen 23 auf, durch welche ein geriffelter Bereich gebildet ist. Dieser geriffelte Bereich definiert eine Auflagefläche 25 für das zugehörige Fassadenelement 13, welche von einem von der Kantenabschlussfläche 15 abgewandten Randbereich 30 der Führungsfläche 19 bis unmittelbar an die Kantenabschlussfläche 15 heranreicht. Der Randbereich 30 selbst ist als glatte Stützfläche 27 ausgeführt, von welcher zwei sich in Längsrichtung L erstreckende Rippen 29 abstehen. Die durch die Erhebungen 21 definierte Auflagefläche 25 erstreckt sich bei der in Fig. 1 bis 3 dargestellten Ausführungsform über ca. 66 % der Führungsfläche 19 eines Schenkels 17.

Im montierten Zustand liegen die Fassadentafeln 13 mit ihren jeweiligen inneren Flachseiten auf der Auflagefläche 25 der Schenkel 17 auf und sind dadurch biegefrei abgestützt. Gleichzeitig wird durch die in Längsrichtung L verlaufenden Rippen 29 eine Abdichtung erzielt, d.h. es wird einem Eindringen von Wasser in den Bereich zwischen den Schenkeln 17 und den Fassadentafeln 13 entgegengewirkt. Etwaiges dennoch eindringendes Wasser oder neu gebildetes Kondenswasser kann zudem über die vertikalen Vertiefungen 23 ablaufen, bevor es in die Hinterlüftungsebene und/oder die Dämmebene der Fassadenkonstruktion gelangt. Zudem ist durch die rillenförmigen Hohlräume zwischen Fassadentafel 13 und Schenkel 17 eine zusätzliche Hinterlüftungszone gebildet. Insgesamt wird so einer unerwünschten Feuchtigkeitsbildung entgegengewirkt, wobei gleichzeitig ein Verspannen oder Aufschüsseln der Fassadentafeln 13 vermieden wird.

Fig. 4 und 5 zeigen ein nicht zur Erfindung gehörendes Kanten-Profil 11b. Gleiche oder äquivalente Bauteile sind hierbei mit den gleichen Bezugszeichen bezeichnet wie bei der Ausführungsform gemäß Fig. 1 bis 3. Das Kanten-Profil 11b gemäß der zweiten Ausführungsform ist ebenfalls zum Einfügen in eine Außenecke einer Gebäudewand ausgebildet. Im Gegensatz zu dem Kanten-Profil 11a gemäß Fig. 1 bis 3 sind jedoch die äußeren Einfassungsstreifen 20 weggelassen, d.h. das Kanten-Profil 11b ist ohne Schnittkantenüberdeckung ausgeführt. Weiterhin sind auch die Rippen 29 an der glatten Stützfläche 27 des Randbereichs 30 weggelassen, so dass der Flächeninhalt der Auflagefläche 25 für die Fassadentafel 13 vergleichsweise groß ist.

Bei dem in Fig. 6 und 7 dargestellten Kanten-Profil 11c besteht der längliche Profilstrang 34 lediglich aus zwei abgewinkelten Materialstreifen, d.h. im Querschnitt ist das Kanten-Profil 11c X-förmig. Darüber hinaus erstreckt sich der geriffelte Bereich, welcher durch die Erhebungen 21 und die Vertiefungen 23 gebildet ist, über die gesamten Führungsflächen 19 der Schenkel 17 hinweg, d.h. es gibt bei dieser Ausführungsform keine glatte Stützfläche am Randbereich 30 der Schenkel 17. Die feuchtigkeitshemmende Wirkung ist durch den Verzicht auf die glatte Stützfläche 27 erhöht.

Fig. 8 und 9 zeigen ein weiteres nicht zur Erfindung gehörendes Kanten-Profil 11d. Das Kanten-Profil 11d ist ähnlich gestaltet wie das Kanten-Profil 11c gemäß Fig. 6 und 7, im Gegensatz zu diesem jedoch für die Verwendung an Innenecken von Gebäudewänden ausgebildet. Wie bei dem Kanten-Profil 11b gemäß der zweiten Ausführungsform weist der Randbereich 30 der Führungsflächen 19 eine glatte Stützfläche 27 ohne Rippen auf.

Bei allen Ausführungsformen sind im Bereich der Auflagefläche 25 nicht erkennbare Durchführungen vorgesehen, welche der Befestigung der Fassadentafeln 13 am jeweiligen Kanten-Profil lla-lld dienen. Beim Festziehen der zugehörigen Schrauben wird ein unerwünschtes Verbiegen der Fassadentafeln 13 dadurch vermieden, dass die durch die Erhebungen 21 gebildete Auflagefläche 25 bereits in unmittelbarer Umgebung der entsprechenden Durchführung vorhanden ist. Zur Realisierung der Erfindung können bei den Kanten-Profilen nach den Figuren 4 bis 9 Stützflächen 27 mit Rippen 29 vorgesehen sein.

### Bezugszeichenliste

- 11a - d: Kanten-Profil
- 13: Fassadentafel
- 14: Profilstrang
- 15: Kantenabschlussfläche
- 17: Schenkel
- 19: Führungsfläche
- 20: Einfassungsstreifen
- 21: Erhebung
- 23: Vertiefung
- 25: Auflagefläche
- 27: Stützfläche
- 29: Rippe
- 30: Randbereich
- 34: Profilstrang

- L: Längsrichtung

## Patentansprüche

1. Kanten-Profil (11a-11d) für Fassadenelemente (13),
mit wenigstens einer sich in einer Längsrichtung (L) erstreckenden Kantenabschlussfläche (15) zum Abdecken einer Kante eines Fassadenelements (13) und wenigstens einer gegenüber der Kantenabschlussfläche (15) abgewinkelten Schenkelfläche (19), wobei die Schenkelfläche (19) eine Anordnung aus mehreren einander abwechselnden, parallel zu der Längsrichtung (L) verlaufenden Erhebungen (21) und Vertiefungen (23) aufweist, wobei die Erhebungen (21) eine Auflagefläche (25) für das Fassadenelement (13) definieren, welche sich über einen Großteil der Schenkelfläche (19) hinweg erstreckt,
**dadurch gekennzeichnet, dass**
die Schenkelfläche (19) abseits der Anordnung aus Erhebungen (21) und Vertiefungen (23) wenigstens eine im Wesentlichen glatte Stützfläche (27) aufweist, welche gemeinsam mit den Erhebungen (23) die Auflagefläche (25) definiert, wobei an der Stützfläche (27) wenigstens eine sich in Längsrichtung (L) erstreckende Rippe (29) für einen dichtenden Eingriff mit dem Fassadenelement (13) vorgesehen ist.

2. Kanten-Profil nach Anspruch 1,
**dadurch gekennzeichnet, dass**
sich die Auflagefläche (25) über wenigstens ca. 40%, bevorzugt über wenigstens ca. 50% und besonders bevorzugt über wenigstens ca. 60% der Schenkelfläche (19) hinweg erstreckt.

3. Kanten-Profil nach Anspruch 1 oder 2,
**dadurch gekennzeichnet, dass**
sich die Anordnung aus Erhebungen (21) und Vertiefungen (23) bis zu einem Umgebungsbereich der Kantenabschlussfläche (15) erstreckt.

4. Kanten-Profil nach zumindest einem der vorstehenden Ansprüche,
**dadurch gekennzeichnet, dass**
die Erhebungen (21) einen trapezförmigen, einen dreieckigen oder einen runden Querschnitt aufweisen.

5. Kanten-Profil nach zumindest einem der vorstehenden Ansprüche,
**dadurch gekennzeichnet, dass**
die Erhebungen (21) um höchstens ca. 2 mm, bevorzugt um höchstens ca. 1 mm, gegenüber den Vertiefungen (23) vorspringen.

6. Kanten-Profil nach zumindest einem der vorstehenden Ansprüche,
**dadurch gekennzeichnet, dass**
sich die Anordnung aus Erhebungen (21) und Vertiefungen (23) über wenigstens einen Befestigungsabschnitt der Schenkelfläche (19) hinweg erstreckt, welcher zum Anbringen des Fassadenelements (13) an der Schenkelfläche (19) vorgesehen ist.

7. Kanten-Profil nach zumindest einem der vorstehenden Ansprüche,
**dadurch gekennzeichnet, dass**
zwei, insbesondere rechtwinklig zueinander ausgerichtete, Kantenabschlussflächen (15) und jeweilige, gegenüber diesen abgewinkelte, Schenkelflächen (19) vorgesehen sind, wobei beide Schenkelflächen (19) eine Anordnung aus Erhebungen (21) und Vertiefungen (23) aufweisen.

8. Kanten-Profil nach zumindest einem der vorstehenden Ansprüche,
**dadurch gekennzeichnet, dass**
die Rippe (29) höchstens ca. 0,5 mm und bevorzugt höchstens ca. 0,25 mm hoch ist.

9. Kanten-Profil nach zumindest einem der vorstehenden Ansprüche,
**dadurch gekennzeichnet, dass**
die Stützfläche (27) an einem von der Kantenabschlussfläche (15) abgewandten Randbereich (30) der Schenkelfläche (19) angeordnet ist.

## Claims

1. An edge section (11a-11d) for facade elements (13),
comprising at least one edge termination surface (15) extending in a longitudinal direction (L) for covering an edge of a facade element (13); and at least one limb surface (19) angled with respect to the edge termination surface (15), wherein
the limb surface (19) has an arrangement of a plurality of elevated portions (21) and recesses (23) which alternate with one another and which extend in parallel with the longitudinal direction (L); and wherein the elevated portions (21) define a support surface (25) for the facade element (13), said support surface (25) extending over a large part of the limb surface (19),
**characterized in that**,
remote from the arrangement of elevated portions (21) and recesses (23), the limb surface (19) has at least one substantially smooth supporting surface (27) which together with the elevated portions (23) defines the support surface (25), with at least one rib (29) extending in the longitudinal direction (L) being provided at the supporting surface (27) for a sealing engagement with the facade element (13).

2. An edge section in accordance with claim 1,
**characterized in that**
the support surface (25) extends over at least approximately 40%, preferably over at least approximately 50%, and particularly preferably over at least approximately 60%, of the limb surface (19).

3. An edge section in accordance with claim 1 or claim 2,
**characterized in that**
the arrangement of elevated portions (21) and recesses (23) extends up to a surrounding region of the edge termination surface (15).

4. An edge section in accordance with at least one of the preceding claims,
**characterized in that**
the elevated portions (21) have a trapezoidal cross-section, a triangular cross-section or a round cross-section.

5. An edge section in accordance with at least one of the preceding claims,
**characterized in that**
the elevated portions (21) can project by at most approximately 2 mm, preferably by at most approximately 1 mm, with respect to the recesses (23).

6. An edge section in accordance with at least one of the preceding claims,
**characterized in that**
the arrangement of elevated portions (21) and recesses (23) extends over at least one fastening portion of the limb surface (19) which is provided for the attachment of the facade element (13) to the limb surface (19).

7. An edge section in accordance with at least one of the preceding claims,
**characterized in that**
two edge termination surfaces (15) which are in particular aligned at right angles to one another are provided and respective limb surfaces (19) which are angled with respect to said edge termination surfaces (15) are provided, with both limb surfaces (19) having an arrangement of elevated portions (21) and recesses (23).

8. An edge section in accordance with at least one of the preceding claims,
**characterized in that**
the rib (29) has a height of at most approximately 0.5 mm and preferably of at most approximately 0.25 mm.

9. An edge section in accordance with at least one of the preceding claims,
**characterized in that**
the supporting surface (27) is arranged at a marginal region (30) of the limb surface (19) remote from the edge termination surface (15).

## Revendications

1. Profilé d'arête (11a - 11d) pour des éléments de façade (13), comportant au moins une surface de terminaison d'arête (15) qui s'étend dans une direction longitudinale (L) et qui est destinée à recouvrir une arête d'un élément de façade (13), et au moins une surface de branche (19) coudée par rapport à la surface de terminaison d'arête (15),
dans lequel
la surface de branche (19) présente un agencement de plusieurs bossages (21) et de plusieurs renfoncements (23) disposés en alternance et s'étendant parallèlement à la direction longitudinale (L),
les bossages (21) définissent une surface de support (25) pour l'élément de façade (13), qui s'étend sur une majeure partie de la surface de branche (19),
**caractérisé en ce que**
à l'écart de l'agencement de bossages (21) et de renfoncements (23), la surface de branche (19) présente au moins une surface d'appui (27) sensiblement lisse qui définit la surface de support (25) conjointement avec les bossages (23), et
sur la surface d'appui (27), il est prévu au moins une nervure (29) qui s'étend en direction longitudinale (L) et qui est destinée à un engagement étanche avec l'élément de façade (13).

2. Profilé d'arête selon la revendication 1,
**caractérisé en ce que**
la surface de support (25) s'étend sur au moins environ 40 %, de préférence sur au moins environ 50 % et de manière particulièrement préférée sur au moins environ 60 % de la surface de branche (19).

3. Profilé d'arête selon la revendication 1 ou 2,
**caractérisé en ce que**
l'agencement de bossages (21) et de renfoncements (23) s'étend jusque dans une zone aux alentours de la surface de terminaison d'arête (15).

4. Profilé d'arête selon l'une au moins des revendications précédentes,
**caractérisé en ce que**
les bossages (21) présentent une section transversale trapézoïdale, triangulaire ou ronde.

5. Profilé d'arête selon l'une au moins des revendications précédentes,
**caractérisé en ce que**
les bossages (21) font saillie par rapport aux renfoncements (23) au maximum d'environ 2 mm, de préférence au maximum d'environ 1 mm.

6. Profilé d'arête selon l'une au moins des revendications précédentes,
**caractérisé en ce que**
l'agencement de bossages (21) et de renfoncements (23) s'étend sur au moins une portion de fixation de la surface de branche (19), qui est prévue pour monter l'élément de façade (13) sur la surface de branche (19).

7. Profilé d'arête selon l'une au moins des revendications précédentes,
**caractérisé en ce que**
il est prévu en particulier deux surfaces de terminaison d'arête (15) orientées en particulier à angle droit l'une par rapport à l'autre, ainsi que des surfaces de branche (19) respectives coudées par rapport à ces dernières, les deux surfaces de branche (19) présentant un agencement de bossages (21) et de renfoncements (23).

8. Profilé d'arête selon l'une au moins des revendications précédentes,
**caractérisé en ce que**
la nervure (29) présente une hauteur au maximum d'environ 0,5 mm et de préférence au maximum d'environ 0,25 mm.

9. Profilé d'arête selon l'une au moins des revendications précédentes,
**caractérisé en ce que**
la surface d'appui (27) est agencée sur une zone de bord (30) de la surface de branche (19), zone qui est détournée de la surface de terminaison d'arête (15).
